# EUROPÄISCHE PATENTANMELDUNG

(11) **EP 1 204 230 A2**
(43) Veröffentlichungstag der Anmeldung: **08.05.2002**
(21) Anmeldenummer: 01123576.9
(22) Anmeldetag: 01.10.2001
(51) Int. Cl.: H04H 1/00

(54) **Verfahren zum Vorführen von Informationen in einer Mehrzahl von Fahrzeugen bei dem Informationen auf in den Fahrzeugen angeordneten Computern gespeichert werden**

(30) Priorität: 29.09.2000 DE 10048829
(71) Anmelder: Trend Network AG, 40210 Düsseldorf (DE)
(72) Erfinder: Möller, Michael, 40265 Düsseldorf (DE); Schäffer, Christian, 86343 Königsbrunn (DE)
(74) Vertreter: Cohausz & Florack

(57) **Zusammenfassung**

Die Erfindung betrifft ein Verfahren zum Vorführen von Informationen in einer Mehrzahl von Fahrzeugen, bei dem Stamminformationen auf in den Fahrzeugen angeordneten Computern gespeichert werden, die danach auf jeweils mindestens einer Vorführvorrichtung in den Fahrzeugen vorgeführt werden, bei dem Zusatzinformationen mit Hilfe mindestens einer stationären Sendevorrichtung und mit den Computern verbundenen Empfangsvorrichtungen auf die Computer übertragen werden, bei dem die Zusatzinformationen von den Computern ausgewertet werden und bei dem in Abhängigkeit von den Zusatzinformationen die auf den Vorführvorrichtungen vorgeführten Informationen verändert werden, bei dem das technische Problem, daß Informationen in hoher Qualität mit gleichzeitiger Aktualisierbarkeit und geringen Durchführungskosten vorgeführt werden können, dadurch gelöst ist, daß in zumindest einem Teil der Fahrzeuge die mobilen Empfangseinrichtungen zusätzlich als Sendeeinrichtungen für den Aufbau eines mobilen Sendernetzes eingesetzt werden und daß die Zusatzinformationen auch über die mobilen Sendeeinrichtungen übertragen werden.

## Beschreibung

Die Erfindung betrifft ein Verfahren zum Vorführen von Informationen in einer Mehrzahl von Fahrzeugen, bei dem Stamminformationen auf in den Fahrzeugen angeordneten Computern gespeichert werden, die danach auf jeweils mindestens einer Vorführvorrichtung in den Fahrzeugen vorgeführt werden, bei dem Zusatzinformationen mit Hilfe mindestens einer stationären Sendevorrichtung und mit den Computern verbundenen Empfangsvorrichtungen auf die Computer übertragen werden, bei dem die Zusatzinformationen von den Computern ausgewertet werden und bei dem in Abhängigkeit von den Zusatzinformationen die auf den Vorführvorrichtungen vorgeführten Informationen verändert werden.

Ein derartiges Verfahren wird bisher insbesondere in überregionalen Zügen eingesetzt, wobei die Vorführvorrichtungen als Computerbildschirme ausgebildet sind, auf denen die Stamminformationen einem Benutzer dargestellt werden. Die Stamminformationen werden an vorgegebenen Standorten wie bspw. in einem Betriebshof auf den Computer übertragen und bleiben bis zu einem nächsten Aufenthalt an einem derartigen Standort unverändert, da während der Fahrt zwischen zwei Betriebshöfen kein weiterer Datenaustausch stattfindet. Daher können mit den aus dem Stand der Technik bekannten Verfahren lediglich Informationen mit einer Aktualität vorgeführt werden, die an den Zeitpunkt der Übertragung der Stamminformationen geknüpft ist.

Weiterhin ist ein Verfahren bekannt, bei dem in Haltestellen von Bussen und U-Bahnen Informationen auf Bildschirmen oder Leinwänden vorgeführt werden. Dieses Verfahren nutzt bestehende Telefonverbindungen für die Übertragung der Daten aus, wodurch ein Vorführen auch aktueller Informationen möglich ist. Jedoch benötigt dieses Verfahren in jedem Fall eine direkte Datenverbindung, so daß es insbesondere bei bewegten Fahrzeugen nur über mobile Telefonverbindungen anwendbar ist. Die Kosten des Verfahrens sind daher erheblich.

Ausgehend von diesem Stand der Technik liegt der vorliegenden Erfindung das technische Problem zugrunde, das Verfahren zum Vorführen von Informationen in einem bewegten Fahrzeug dahingehend zu verbessern, daß Informationen in hoher Qualität mit gleichzeitiger Aktualisierbarkeit und geringen Durchführungskosten vorgeführt werden können.

Das zuvor aufgezeigte technische Problem ist erfindungsgemäß dadurch gelöst, daß in zumindest einem Teil der Fahrzeuge die mobilen Empfangseinrichtungen zusätzlich als Sendeeinrichtungen für den Aufbau eines mobilen Sendernetzes eingesetzt werden und daß die Zusatzinformationen auch über die mobilen Sendeeinrichtungen übertragen werden.

Dem erfindungsgemäßen Verfahren liegt zunächst die Erkenntnis zugrunde, das lediglich ein Teil der vorgeführten Informationen regelmäßig aktualisiert werden muß, während der weitaus größte Teil der Informationen eine ausreichende Aktualität besitzt, um als Stamminformationen auf dem Computer gespeichert zu sein. Daher können die Stamminformationen in größeren Datenmengen gespeichert sein, so daß zumindest der weitaus größte Teil der vorgeführten Informationen eine hohe Vorführqualität besitzt. Lediglich die zu aktualisierenden Informationen müssen als Zusatzinformationen mit Hilfe der Sendevorrichtung und der Empfangsvorrichtung auf den Computer übertragen werden. Diese Zusatzinformationen werden dann dazu verwendet, die vorgeführten Informationen zu verändern, insbesondere zu aktualisieren.

Weiterhin erfindungsgemäß werden in zumindest einem Teil der Fahrzeuge die mobilen Empfangseinrichtungen zusätzlich als Sendeeinrichtungen für den Aufbau eines mobilen Sendernetzes eingesetzt und die Zusatzinformationen zusätzlich zu der mindestens einen stationären Sendeeinrichtung auch über die mobilen Sendeeinrichtungen übertragen. Dabei ist bevorzugt, daß in allen Fahrzeugen eine mobile Sendeeinrichtung eingesetzt wird. Darüber hinaus können die Zusatzinformationen mit Hilfe von entlang der Fahrtstrecken der Fahrzeuge stationär angeordneten Sendeeinrichtungen übertragen werden.

Erfindungsgemäß ist demnach erkannt worden, daß mit den stationären Sendeeinrichtungen und den mobilen Sendeeinrichtungen ein sich selbst organisierendes Netz aufgebaut werden kann, das durch die Fahrzeuge selbst und wenige stationäre Sendeeinrichtungen realisiert werden kann.

Die Grundidee und gleichzeitig der große Unterschied zu anderen Funknetzen besteht dabei darin, daß die mobilen Empfangseinrichtungen gleichzeitig Sendeeinrichtungen, also Basisstationen sind. Daraus entsteht ein selbstorganisierendes Netzwerk, da jede stationäre und mobile Sendeeinrichtung in unregelmäßigen Abständen ihre Position, die beispielsweise aus einem GPS-Signal generiert wird, sendet.

Jede Sendeeinrichtung schaltet sich selbsttätig mit gleichartigen in der Nachbarschaft befindlichen Sendeeinrichtungen zu einem Netz zusammen. Das Netz basiert dabei bevorzugter Weise auf einer Bit-Transporttechnik, der sogenannten S3-Technologie (Symbol Stream Switching), die die Vorteile verschiedener Switching-Technologien miteinander verbindet. Dadurch wird gleichzeitig und ohne Verzögerung ein Datentransfer von jeder Sendeeinrichtung zu jeder anderen möglich. Das Netz besteht also vom Systemansatz her aus einer großen Anzahl gleichartiger intelligenter Funk-Endgeräte, die ihrerseits mit einer begrenzten Anzahl von beispielsweise jeweils 3 bis 8 Nachbarstationen permanent in Verbindung stehen, wobei eine maximale Distanz von bspw. ca. 5 km vorgegeben ist.

Die Sendeeinrichtungen tauschen zeitgleich und dauerhaft mit ihren Nachbarstationen über alle verbindungsrelevanten Parameter aus, wie freie Kanäle, Qualität der Übertragung, geographische Position (über GPS oder Laufzeit-Berechnung), public key für eine RSA-Verschlüsselung, ID-der Station usw. Als zusätzliche Infrastruktur außer den jeweiligen Sendeeinrichtungen ist ein Initialisierungsrechner mit der Datenbank für die Information über die eingesetzten Sendeeinrichtungen. Die Initialisierungsrechner sind mit ihrer Datenbank zugleich Auskunftsrechner für alle anderen Sendeeinrichtungen des mobilen Netzwerkes.

Digitale Datenpakete können so von Sendeeinrichtung zu Sendeeinrichtung übertragen werden und ihren Adressaten finden. Eine Anwendung einer Verschlüsselungstechnik kann zu dem vor einem Abhören in der Übertragungskette schützen.

Als Stamminformationen, die auf den in den Fahrzeugen angeordneten Computern gespeichert werden, dienen beispielsweise Kurzfilme, Videokunst, Computeranimation, Trickfilme sowie jegliche Form von Werbeinformationen. Als Zusatzinformationen können beispielsweise Haltestelleninformationen, Umsteige- und Anschlußinformationen, insbesondere auch für eine Vernetzung mit anderen öffentlichen oder privaten Verkehrsmitteln, Wetternachrichten, Nachrichtenschlagzeilen, Börseninformationen, Veranstaltungshinweise, Bürgerinformationen oder Touristikinformationen übertragen werden. Die Zusatzinformationen werden dann derart mit den Stamminformationen verbunden, daß in Abhängigkeit von den Zusatzinformationen die auf Vorführvorrichtungen dargestellten Informationen verändert, insbesondere aktualisiert werden.

Die Stamminformationen werden vorzugsweise mit Hilfe einer Datenleitung über Telefon, einem lokalen Netzwerk oder mittels Datenträgeraustausch auf den Computer übertragen. Das bedeutet für die Anwendung bei Fahrzeugen, daß die Stammdaten während des Aufenthaltes an vorgegebenen Standorten, wie bspw. Betriebshöfen, auf den Computer im Fahrzeug übertragen werden. Für stationäre Anwendungen werden die Stammdaten bspw. mittels einer Telefonverbindung auf dem Computer gespeichert, während die Zusatzinformationen - bspw. während der Fahrt - über die Sendeund Empfangsvorrichtungen übertragen werden.

In bevorzugter Weise werden mit Hilfe der Zusatzinformationen die Inhalte der vorgeführten Informationen verändert, so daß beispielsweise die Daten eines Wetterberichtes mit Hilfe der Zusatzinformationen aktualisiert werden, der während eines vorgegebenen Zeitablaufes der vorgeführten Informationen in regelmäßigen Abständen vorgeführt wird.

In besonders bevorzugter Weise weisen die Zusatzinformationen zumindest teilweise ausführbare Anweisungen auf, die mit Hilfe des Computers interpretiert werden können. Somit werden Steuerbefehle auf den Computer übertragen, um nicht nur den Inhalt, sondern auch die zeitliche Reihenfolge der vorgeführten Informationen zu verändern. Dadurch wird der zeitlichen Ablauf der vorgeführten Informationen, also das Programm selbst, beeinflusst, um beispielsweise eine aktuelle Nachrichtenschlagzeile einzufügen. Eine große Aktualität der vorgeführten Informationen wird somit erreicht, ohne daß die Informationen des gesamten Programmes übertragen werden müssen.

Die bisher angeführten Beispiele beziehen sich darauf, daß die Stamm- und Zusatzinformationen zu bildlichen Informationen verarbeitet werden. Darüber hinaus läßt sich das erfindungsgemäße Verfahren auch für akustische Informationen oder auch für eine Kombination von bildlichen und akustischen Informationen nutzen.

Im folgenden wird die Erfindung anhand eines Ausführungsbeispieles näher erläutert, wobei auf die beigefügte Zeichnung Bezug genommen wird. In der Zeichnung zeigt die einzige Figur ein Ausführungsbeispiel des erfindungsgemäßen Verfahrens zum Vorführen von Informationen in Schienenfahrzeugen in einer schematischen Darstellung.

In einem Sendestudio 2 findet eine Produktion der vorzuführenden Stamm- und Zusatzinformationen statt. Es werden also alle Grundlagen für ein Programm einer vorgegebenen Zeiteinheit, beispielsweise ein tägliches Programm in Form von einzelnen Programmsequenzen erstellt. Vom Sendestudio 2 werden die vorgeplanten und aktuellen Informationen, beispielsweise Filmbeiträge, die Informationen aus Wirtschaft und Handel oder Werbeinformationen enthalten, über ein Intranet 4 an einen Sender 6 weitergegeben. Der Sender 6 überträgt mittels einer Antenne 7 die Informationen als Funksignal, das durch gestrichelte Linien dargestellt ist.

Von einem Betriebshof 8 gehen eine Mehrzahl von Strecken 10 aus, die ein Streckennetz eines Verkehrsbetriebes darstellen. Auf den Strecken 10 sind eine Mehrzahl von Fahrzeugen 12 verteilt angeordnet, die ihre Fahrrouten abfahren. Es kann sich bei den Fahrzeugen 12 um Schienenfahrzeuge, insbesondere um Straßenbahnen handeln. Jedoch können die Fahrzeuge 12 auch Busse eines Verkehrsbetriebes sein, wobei dann die Strecken 10 die Straßen der Fahrtroute darstellen.

Jedes der Fahrzeuge 12 weist eine Antenne 14 auf, die als Empfangsantenne jeweils einer Empfangseinrichtung dient, um die Daten aus dem Funksignal empfangen zu können, aus denen die zu übertragenen Zusatzinformationen abgeleitet werden. Bei den dargestellten Fahrzeugen 12 dienen die Antennen 14 gleichzeitig als Sendeantenne einer mit der Empfangseinrichtung gekoppelten Sendeeinrichtung, mit der die empfangenen Funksignale weiter ausgestrahlt werden. Dadurch werden die von jedem Fahrzeug 12 empfangenen Funksignale weitergeleitet, so daß mit den Funksignalen zum einen Regionen erreicht werden, die alleine vom Sender 6 nicht erreicht werden können. Zum anderen bildet sich aus den einzelnen von den Fahrzeugen 12 ausgehenden Funksignalen ein Netz aus, in dem die Funksignale jeweils zwischen den einzelnen Sendeeinrichtungen ausgetauscht werden. Dabei sind jeweils die Fahrzeuge 12 in den Sendebereich eines Fahrzeuges 12 eingebunden, die im zugehörigen Erfassungsbereich fahren.

An Orten, die am Ende einzelner Fahrtrouten liegen, und am Ort des Betriebshofes 8 sind zusätzlich stationäre Sendeeinrichtungen 16 mit Antennen 17 angeordnet, die mit dem Sendestudio über eine direkte Verbindung, bspw. eine Telefon-Datenleitung, in Kontakt stehen und das vorgegebene Funksignal aussenden. Dadurch wird hauptsächlich das Funknetz in entlegenen Regionen stabilisiert.

Von der Sendeeinrichtung 16 am Betriebshof 8 werden zusätzlich die vom Sendestudio 2 ebenfalls empfangenen oder mittels Datenleitungen übertragen Informationen als Stamminformationen auf den im Fahrzeug 12 angeordneten Computer (nicht dargestellt) übertragen. Somit findet im stationären Bereich der Fahrzeuge 12, also bei einer lägeren Aufenthaltszeit an einem Ort, eine Aktualisierung der Stamminformationen auf dem Computer statt. Die lange Aufenthaltszeit ermöglicht bei der begrenzten Datenübertragungsrate bei Funksignalen die Übertragung auch großer Datenmengen. Die Datenübertragung kann dabei auch ganz oder teilweise mit Hilfe einer Datenleitung, einem lokalen Netzwerk oder mittels Datenträgeraustausch auf den Computer erfolgen.

Nachdem das Fahrzeug 12 den Betriebshof 8 verlassen hat, werden die Stamminformationen auf Bildschirmgeräten (nicht dargestellt), die als Vorführvorrichtungen dienen, in einer vorprogrammierten Reihenfolge vorgeführt.

Aktuelle Informationen werden dagegen als Zusatzinformationen im Sendestudio 2 zusammengestellt und über das Funknetz ausgestrahlt. Dazu werden zum einen allgemeine Informationen in Form von Nachrichten aus Politik und Handel sowie Wetterprognosen gesammelt. Zum anderen werden aktuelle Meldungen von dem Betriebshof 8 übertragen. Diese Meldungen beziehen sich bspw. auf Fahrplaninformationen, die insbesondere Verspätungsmeldungen von Fahrzeugen 12 des Betreibers beinhalten können.

Sofern es sich bei den Zusatzinformationen um Graphiken, Bilder oder Texte handelt, werden diese vom Computer an gegebenenfalls vorgegebenen Positionen in das laufende Programm eingefügt. Dabei kann es sich beispielsweise um aktuelle Nachrichten oder um Fahrgastinformationen handeln.

## Patentansprüche

1. Verfahren zum Vorführen von Informationen in einer Mehrzahl von Fahrzeugen,
- bei dem Stamminformationen auf in den Fahrzeugen angeordneten Computern gespeichert werden, die danach auf jeweils mindestens einer Vorführvorrichtung in den Fahrzeugen vorgeführt werden,
- bei dem Zusatzinformationen mit Hilfe mindestens einer stationären Sendevorrichtung und mit den Computern verbundenen Empfangsvorrichtungen auf die Computer übertragen werden,
- bei dem die Zusatzinformationen von den Computern ausgewertet werden und
- bei dem in Abhängigkeit von den Zusatzinformationen die auf den Vorführvorrichtungen vorgeführten Informationen verändert werden,
**dadurch gekennzeichnet,**
- **daß** in zumindest einem Teil der Fahrzeuge die mobilen Empfangseinrichtungen zusätzlich als Sendeeinrichtungen für den Aufbau eines mobilen Sendernetzes eingesetzt werden und
- **daß** die Zusatzinformationen auch über die mobilen Sendeeinrichtungen übertragen werden.

2. Verfahren nach Anspruch 1,
**dadurch gekennzeichnet,**
**daß** in allen Fahrzeugen eine mobile Sendeeinrichtung eingesetzt wird.

3. Verfahren nach Anspruch 1 oder 2,
**dadurch gekennzeichnet,**
**daß** die Zusatzinformationen mit Hilfe von entlang der Fahrtstrecken der Fahrzeuge stationär angeordneten Sendeeinrichtungen übertragen werden.

4. Verfahren nach einem der Ansprüche 1 bis 3,
**dadurch gekennzeichnet,**
**daß** mit den stationären Sendeeinrichtungen und den mobilen Sendeeinrichtungen ein selbstorganisierendes Netz aufgebaut wird.

5. Verfahren nach einem der Ansprüche 1 bis 4, bei dem mit Hilfe der Zusatzinformationen die Inhalte der vorgeführten Informationen verändert werden.

6. Vorrichtung zum Vorführen von Informationen in einer Mehrzahl von Fahrzeugen,, insbesondere zur Durchführung eines Verfahrens nach einem der Ansprüche 1 bis 5,
- mit einem Computer mit Speichermitteln zum Speichern von Stamminformationen,
- mit mit dem Computer verbundenen Datenaustauschmitteln zum Übertragen der Stamminformationen auf den Computer,
- mit einer mit dem Computer verbundenen Empfangsvorrichtung zum Empfangen von Zusatzinformationen,
**dadurch gekennzeichnet,**
- **daß** die mobilen Empfangseinrichtungen in zumindest einem Teil der Fahrzeuge zusätzlich Sendeeinrichtungen für den Aufbau eines mobilen Sendernetzes eingesetzt aufweisen und
- wobei mit Hilfe der mobilen Sendeeinrichtungen die Zusatzinformationen über die übertragen werden.

7. Vorrichtung nach Anspruch 6,
**dadurch gekennzeichnet,**
**daß** Speichermittel zum Speichern der Zusatzinformationen vorgesehen sind.

8. Vorrichtung nach einem der Ansprüche 6 oder 7,
**dadurch gekennzeichnet,**
**daß** eine Datenleitung zum Verbinden der Datenaustauschmittel mit einem lokalen Netzwerk vorgesehen sind.

9. Vorrichtung nach einem der Ansprüche 6 bis 8
**dadurch gekennzeichnet,**
**daß** die Empfangsvorrichtung als terrestrische Antenne ausgebildet ist.

10. Vorrichtung nach einem der Ansprüche 6 bis 9,
**dadurch gekennzeichnet,**
**daß** mindestens eine Vorführvorrichtung mit dem Computer verbunden ist.

11. Vorrichtung nach Anspruch 10,
**dadurch gekennzeichnet,**
**daß** die mindestens eine Vorführvorrichtung als Bildschirm oder als Lautsprecher ausgebildet ist.

12. Vorrichtung nach einem der Ansprüche 6 bis 11,
**dadurch gekennzeichnet,**
**daß** der Computer mit einem Positionierungssystem (GPS) verbunden ist.
